# EUROPÄISCHE PATENTSCHRIFT

(11) **EP 0 946 697 B1**
(45) Veröffentlichungstag und Bekanntmachung des Hinweises auf die Patenterteilung: **30.10.2002**
(21) Anmeldenummer: 97954395.6
(22) Anmeldetag: 12.12.1997
(51) Int. Cl.: C11D 1/835, C11D 3/00

(54) **MISCHUNGEN VON ALKOXYLATEN MIT SCHAUMDÄMPFENDER UND DESINFIZIERENDER WIRKUNG UND DEREN VERWENDUNG IN REINIGUNGSMITTELN**
MIXTURES OF ALKOXYLATES WITH ANTIFOAMING AND DISINFECTANT EFFECT AND USE THEREOF IN CLEANING COMPOSITIONS
MELANGES D'ALCOXYLATES A EFFET ANTIMOUSSE ET DESINFECTANT ET LEUR UTILISATION DANS DES PRODUITS DE NETTOYAGE

(30) Priorität: 18.12.1996 DE 19652680
(43) Veröffentlichungstag der Anmeldung: 06.10.1999
(73) Patentinhaber: Clariant GmbH, 65929 Frankfurt am Main (DE)
(72) Erfinder: SCHMITT, Norbert, D-84508 Burgkirchen (DE); HINGERL, Manuela, D-84577 Tüssling (DE)
(86) Internationale Anmeldenummer: EP9706993
(87) Internationale Veröffentlichungsnummer: WO98027188

(56) Entgegenhaltungen:
- EP-A- 0 322 781
- EP-A- 0 694 606
- WO-A-96/10069
- DE-A- 2 523 588
- DE-A- 3 048 642
- FR-A- 2 701 037

## Beschreibung

Die Erfindung betrifft Mischungen von Alkoxylaten mit schaumdämpfender und desinfizierender Wirkung und deren Verwendung in wäßrigen Reinigungsflotten für harte Oberflächen.

Die Reinigung von harten Oberflächen (wie Flaschen aus Kunststoff oder Glas, Geschirr aus Porzellan, Keramik, Glas oder Kunststoff und andere Gegenstände aus solchenWerkstoffen oder aus Metall) in gewerblichen und industriellen Reinigungsanlagen wird im allgemeinen mit einer wäßrigen Lösung von Alkalimetallhydroxiden, vorzugsweise Natronlauge (alkalische Reinigungsflotte) oder mit wäßrigen Säurelösungen (saure Reinigungsflotte) durchgeführt. Diese Reinigungsanlagen arbeiten mit großem Durchsatz und mit hohen Flottenbewegungen und Sprühintensitäten, um eine schnelle Ablösung und Emulgierung der anhaftenden Verunreinigungen zu gewährleisten. Wegen der hohen mechanischen Flottenbewegungen muß das System möglichst schaumarm oder schaumfrei sein, da übermäßige Schaumbildung zu Störungen in der Anlage führen kann. Zusätzliche Tendenzen zur Schaumbildung werden durch die vom Reinigungsgut in die Flotte eingeschleppten Verunreinigungen, besonders durch proteinhaltige Reste am Reinigungsgut, hervorgerufen. Im Falle der Flaschenreinigung gilt dies besonders auch für die zu entfernenden Etiketten, durch die Leimreste und Reste von Druckfarben einschließlich der in letzteren enthaltenden Tensidhilfsmittel in die Reinigungsflotte eingebracht werden.

Es ist schon seit langem bekannt, nichtionische Tenside als schaumunterdrückende Mittel in alkalischen oder sauren wäßrigen Basislösungen für die Reinigung von harten Oberflächen einzusetzen. Dies sind insbesondere Anlagerungsprodukte von Ethylenoxid und/oder Propylenoxid an Amine, Fettalkohole oder Alkylphenole, Polyglykoletherformale oder -acetale oder Blockcopolymerisate des Ethylen- und Propylenoxids.

Eine weitere wichtige Forderung an Hilfsmittel für alkalische oder saure wäßrige Reinigungsflotten ist die desinfizierende Wirkung. Man ist nämlich bestrebt, die Reinigungsanlagen bei möglichst niedriger Temperatur zu betreiben, weil man dadurch nicht nur eine beträchtliche Energieeinsparung, sondern auch eine mildere Behandlung des Reinigungsgutes erreicht. Niedrige Temperaturen setzen aber voraus, daß die Reinigungsflotten (neben den genannten Eigenschaften, Reinigungs- und Benetzungsvermögen und Schaumarmut) auch eine hohe Mikroorganismen tötende Wirkung aufweisen.

In DE-A-25 23 588 (GB-A-1 488 108) werden Polyglykolethermischformale, in EP-B-322 781 endverschlossene Fettalkoholalkoxylate und in EP-A-694 606 Mischungen aus einem Fettalkoholethoxylatpropoxylat und einem Fettamin oder Fettaminethoxylat als schaumdämpfende Zusätze zu Reinigunsmitteln beschrieben. Erwähnt sei auch noch WO-A-96/10069, worin desinfizierende Reinigungsmittel für harte Oberflächen beschrieben werden. Im einzelnen geht es um die Verwendung einer Mischung aus einem Alkyl- und/oder Alkenyloligoglykosid und einem Fettalkoholalkoxylat zur Verstärkung der keimreduzierenden Wirkung von Desinfektionsmitteln enthaltenden Reinigungsmittel für harte Oberflächen. Als Desinfektionsmittel, deren Wirkung durch Zusatz der genannten Mischung erhöht werden soll, werden unter anderem auch Fettalkylpolyamine wie N,N-Bis-(3-aminopropyl)dodecylamin genannt. DE-A-3048642 beschreibt Tensidgemische zur Reinigung harter Oberflächen, insbesondere Flaschen, enthaltend Alkoxylate und quartäre Ammoniumsalze.

Es wurde nun gefunden, daß man mit einer Kombination von ausgewählten Alkoxylaten und Fettalkylpolyaminen eine unerwartet hohe synergistische Wirkung bezüglich Schaumunterdrückung und Keimtötung sowie Reinigungs- und Benetzungsvermögen erreicht. Dieses Ergebnis ist um so überraschender als Fettalkylpolyamine bekanntlich als starke Schaummittel gelten.

Die erfindungsgemäßen Mischungen bestehen im wesentlichen aus
A) 30 bis 70 Gew.-%, vorzugsweise 40 bis 60 Gew.-%, von mindestens einem Alkoxylat aus der Gruppe bestehend aus
   A1) Fettalkcholethoxylatpropoxylaten der allgemeinen Formel I

      RO-(C₂H₄O)ₓ-(C₃H₆O)_{y}-H (I)

      worin R ein Alkylrest oder Alkenylrest mit 6 bis 22 C-Atomen ist, vorzugsweise 8 bis 18 C-Atomen, x eine Zahl von 1 bis 10, vorzugsweise 2 bis 7, und y eine Zahl von 1 bis 10 ist, vorzugsweise 2 bis 7,
   A2) Fettalkoholethoxylat-Mischformalen der allgemeinen Formel II

      R¹O-(C₂H₄O)_{z}-CH₂-OR² (II)

      worin R¹ ein Alkylrest oder Alkenylrest mit 6 bis 22 C-Atomen ist, vorzugsweise 8 bis 18 C-Atomen, z eine Zahl von 1 bis 10, vorzugsweise 2 bis 7, und R² ein Alkylrest mit 1 bis 4 C-Atomen ist, und
   A3) endverschlossenen Fettalkoholalkoxylaten der Formel III

      R³O-(C₂H₄O)ₐ-(C₃H₆O)_{b}-R⁴ (III)

      worin R³ ein Alkylrest oder Alkenylrest mit 6 bis 22 C-Atomen ist, vorzugsweise 8 bis 18 C-Atomen, a eine Zahl von 2 bis 20, vorzugsweise 4 bis 15, b eine Zahl von 0 bis 10, vorzugsweise 0 bis 5, und R⁴ ein Alkylrest mit 1 bis 5 C-Atomen ist,
   und
B) 30 bis 70 Gew.-%, vorzugsweise 40 bis 60 Gew.-%, von mindestens einem Fettalkylpolyamin der allgemeinen Formel IV
worin R⁵ ein Alkylrest oder Alkenylrest mit 6 bis 22 C-Atomen ist, vorzugsweise 8 bis 18 C-Atomen, n eine ganze Zahl von 2 bis 6, vorzugsweise 3, und R⁶ H, ein Alkylrest oder Alkenylrest mit 6 bis 22 C-Atomen, vorzugsweise 8 bis 18 C-Atomen, oder ein Rest -(CH₂)ₘ-NH₂ ist, in dem m eine ganze Zahl von 2 bis 6, vorzugsweise 3, bedeutet.

Bevorzugte erfindungsgemäße Mischungen bestehen im wesentlichen aus
A1) 10 bis 60 Gew.-%, vorzugsweise 20 bis 40 Gew.-%, von mindestens einem Fettalkoholethoxylatpropoxylat der Formel I,
A2) 10 bis 60 Gew.-%, vorzugsweise 20 bis 40 Gew.-%, von mindestens einem Fettalkoholethoxylat-Mischformal der Formel II und/oder
A3) 0 bis 60 Gew.-%, vorzugsweise 0 bis 40 Gew.-%, von mindestens einem endverschlossenen Fettalkoholalkoxylat der Formel III, mit der Maßgabe, daß die Gesamtmenge der Komponenten A2 und A3 10 bis 60 Gew.-%, vorzugsweise 20 bis 40 Gew.-%, beträgt, und
B) 30 bis 70 Gew.-%, vorzugsweise 40 bis 60 Gew.-%, von mindestens einem Fettalkylpolyamin der Formel IV.

Zu den erfindungsgemäß einzusetzenden Komponenten sei noch folgendes gesagt: Die Alkyl- und Alkenylreste können gerade oder verzweigt sein, wobei gerade bevorzugt ist. Die Alkenylreste weisen vorzugsweise 1 bis 3 Doppelbindungen auf. Die für x, y, z, a und b angegebenen Zahlen sind statistische Mittelwerte (Durchschnittswerte), das heißt diese indices können jeweils eine ganze oder gebrochene Zahl sein. Die Propylenoxideinheiten können vom Typ -CH₂-CH(CH₃)O- oder -CH(CH₃)-CH₂O- sein, wobei ersterer bevorzugt ist. Beispiele für-Alkyl- und Alkenylreste sind n-Hexyl, n-Heptyl, n-Octyl, 2-Ethylhexyl, iso-Nonyl, n-Decyl, iso-Decyl, n-Dodecyl, Stearyl, n-Eikosyl, Oleyl, Cocosalkyl und Talgalkyl sowie Alkyl- oder Alkenyl-Gemische, zum Beispiel ein Gemisch aus C₁₂-Alkyl bis C₁₄-Alkyl (C_{12/14}). Die Komponenten A1, A2 und A3 in der beschriebenen bevorzugten Mischung können jeweils allein oder gemeinsam eingesetzt werden, wobei das Mischungsverhältnis in weiten Grenzen variieren kann.

Als Komponente B sind jene Aminverbindungen gemäß Formel IV bevorzugt, wenn R⁵ ein Alkylrest oder Alkenylrest mit 6 bis 22 C-Atomen ist, vorzugsweise 8 bis 18 C-Atomen, und R⁶ der genannte Rest -(CH₂ )ₘ-NH₂ ist, wobei m gleich n ist, das heißt m und n ist jeweils eine ganze Zahl von 2 bis 6, vorzugsweise 3. Die besonders bevorzugten Amine gemäß Formel IV sind also Fettalkyldipropylentriamine. Alle erfindungsgemäß einzusetzenden Komponenten sind aus den eingangs genannten Druckschriften bekannt und im Handel erhältlich.

Die Herstellung der erfindungsgemäßen Mittel erfolgt einfach durch Zusammenmischen der Komponenten und gegebenenfalls weiterer zweckmäßiger Zusätze und Additive bei einer Temperatur von 15 bis 50°C, vorzugsweise 20 bis 30°C, und vorteilhafterweise unter Rühren.

Die erfindungsgemäßen Mischungen können in unverdünnter Form, das heißt als solche oder zum Beispiel zwecks besserer Dosierbarkeit in Form wäßriger Konzentrate eingesetzt werden, gegebenenfalls unter Zusatz eines organischen Lösungsmittels. Selbstverständlich können die beschriebenen Komponenten auch getrennt der wäßrigen Reinigungsflotte zugesetzt werden. Die Anwendungskonzentration in den wäßrigen Flotten (alkalisch oder sauer) liegt zweckmäßigerweise bei 0,05 bis 10 g des erfindungsgemäßen Gemisches pro Liter Reinigungsflotte, vorzugsweise bei 0,1 bis 2 g pro Liter. Die genannten Anwendungskonzentrationen sind nicht-kritische Angaben, da sich die Menge in gewissem Ausmaß nach der Art der zu reinigenden Oberflächen und nach Art und Umfang der Verunreinigungen richtet.

Wie oben erwähnt, können den erfindungsgemäßen Tensidgemischen weitere Zusatz- und Hilfsstoffe zur Herstellung handelsüblicher Formulierungen beigegeben werden. Dies sind beispielsweise Farbstoffe, Duftstoffe, Korrosionsinhibitoren und Desinfektionsmittel. Hier sind ferner zu nennen die bekannten Gerüststoffe, die gegebenenfalls gleichzeitig Komplexbildner sind. Dazu gehören die kondensierten Phosphate wie Tripolyphosphate und Pentanatriumtriphosphat, die komplexbildend wirkenden Aminopolycarbonsäuren und deren Salze, so zum Beispiel die Alkalisalze der Nitrilotriessigsäure und der Ethylendiamintetraessigsäure, und die komplexbildenden Hydroxycarbonsäuren und polymeren Carbonsäuren wie Zitronensäure, Weinsäure und dergleichen. Eine weitere Klasse von komplexbildenden Gerüststoffen sind polyphosphonsaure Salze, wie beispielsweise die Alkalisalze von Aminophosphonsäure. Schließlich können auch Gerüststoffe wie Silicate, beispielsweise Natriummetasilicat, Carbonate, Bicarbonate, Borate und Citrate hinzugefügt werden. Mit Hilfe solcher Zusatzstoffe können die erfindungsgemäßen Tensidgemische gegebenenfalls in Pulverform überführt werden und in dieser Form zum Einsatz gelangen.

Die erfindungsgemäßen Mischungen zeichnen sich durch eine hohe desinfizierende und schaumunterdrückende Wirkung aus. Sie besitzen eine extrem niedrige Schaumneigung und Schaumbildungstendenz bei niedrigen und bei erhöhten Temperaturen (zum Beispiel im Bereich von 15 bis 80°C) und auch bei starker Flottenbewegung und Anwesenheit schaumfördernder Verschmutzungen, wie Eiweiß, Milch, Bier, Limonade, Leim oder anderen Klebstoffen und dergleichen. Die ebenso unerwartet hohe keimtötende Eigenschaft erstreckt sich auf alle üblichen Mikroorganismen. Die erfindungsgemäßen Mischungen weisen daneben eine hohe Reinigungswirkung und ein hohes Schmutzaufnahmevermögen auf, was lange Betriebszeiten ohne Beeinträchtigung der Reinigungswirkung erlaubt. Ihr gutes Netzvermögen und Ablaufverhalten ermöglichen eine schnelle Schmutzablösung und somit einen hohen Durchsatz an Reinigungsgut. Das gereinigte Gut ist frei von Flecken und Schlieren und zeigt hohen Glanz (das heißt keinen Angriff auf das Aussehen) und keinerlei Beschädigungen (das heißt keine Beeinträchtigung zum Beispiel der mechanischen Stabilität). Die erfindungsgemäßen Gemische sind auch beständig gegen Alkali und Säuren und zusammen mit diesen über lange Zeiträume lagerstabil.

Die erfindungsgemäßen Tensidgemische eignen sich für Reinigungsflotten ganz allgemein. Sie eignen sich insbesondere für alkalische Flotten zur maschinellen Reinigung harter Oberflächen, so zum Beispiel für Flotten in Haushaltsgeschirrspülmaschinen und in gewerblichen Reinigungsanlagen. Sie sind vor allem geeignet im Falle von industriellen Reinigungsanlagen für harte Oberflächen wie Geschirr- und Flaschenspülanlagen, die mit wäßrigen alkalischen Flotten unter hohen mechanischen Flottenbewegungen im Dauerbetrieb arbeiten, wobei die pH-Werte > 10 oder > 12 sein können (hochalkalische Flotten). Als weiteres Beispiel sei die Reinigung von Flaschen aus Glas oder Polyethylenterephthalat (PET) in Brauereien und in Abfüllanlagen für alkoholfreie Getränke genannt. Alkalische Reinigungsflotten bestehen bekanntlich im wesentlichen aus 95 bis 99 Gew.-% Wasser und 1 bis 5 Gew.-% Natrium- und/oder Kaliumhydroxid. Das erfindungsgemäße Mittel eignet sich auch für wäßrige saure Reinigungsflotten, die bekanntlich im wesentlichen aus 50 bis 80 Gew.-% Wasser und 20 bis 50 Gew.-% von vorzugsweise Phosphorsäure oder Schwefelsäure bestehen.

Die Erfindung wird anhand von Beispielen noch näher erläutert (EO = Ethylenoxid und PO = Propylenoxid).

### Beispiele 1 bis 8

In den Beispielen werden die folgenden Verbindungen eingesetzt.

### Komponente A1:

A1/1 C_{10/12}-Fettalkohol + 4 EO + 4 PO
A1/2: C_{12/14}-Fettalkohol + 5 EO + 4 PO
A1/3: C_{12/14}-Fettalkohol + 4 EO + 5 PO

### Komponente A2:

A2/1: C_{8/18}-Fettalkohol + 2,5 EO-Methylmischformal (das heißt R² in Formel II ist -CH₃)
A2/2: C_{8/18}-Fettalkohol + 5 EO-Methylmischformal (das heißt R² in Formel II ist -CH₃)

### Komponente A3:

A3/2: C_{12/16}-Fettalkohol + 9 EO-Butyl-endverschlossen (das heißt R⁴ in Formel III ist -C₄H₉)

### Komponente B:

- B1:: C_{8/10}-Fettalkohol-dipropylentriamin (N, N-Bis(3-aminopropyl)-C_{8/10}-fettalkylamin)
- B2:: N,N-Bis(3-aminomropyl)-dodecylamin

Die erfindungsgemäßen Kompositionen werden bezüglich Schaumverhalten, Desinfektionswirkung und PET-Flaschen-Stabilität geprüft. Nachstehend werden die Testmethoden angegeben:
- Schaumprüfung:
   Die Prüfung des Schaumverhaltens erfolgt nach DIN 53902 (DIN = Deutsche Industrienorm) bei 65°C. Dazu werden 1,5 g von der erfindungsgemäßen Formulierung in 1 l 1%iger Natronlauge, hergestellt aus 10 g NaOH-Microprills in 1 l vollentsalztem Wasser, gelöst. Von dieser Lösung werden 200 ml in den 1000-ml-Meßzylinder gegeben und mit der gelochten Schlagscheibe 30mal geschlagen. Die entstandene Schaumhöhe im Meßzylinder, ausgedruckt in Milliliter, stellt den Schaumwert der Mischung dar.
- Desinfektion:
   Als Prüflösung wird eine Mikroorganismen-Suspension, bestehend aus Schimmel (Alternaria sp., Penicillium sp.und anderen) und Hefen (Monilia nigra, Rhadotarula rubra und anderen), mit >10⁶ KBE/g eingesetzt. Für die Versuchsreihen wird ein LT-CASO AGAR (CASO-Nährboden mit Lecithin und Twenn Zusatz) verwendet. Als Screening-Test zur Prüfung der Desinfektionswirkung werden auf dem Nährboden 0,1 ml der Mikroorganismen-Suspension aufgetragen und je 0,5 ml der erfindungsgemäßen Formulierungen zugesetzt. Für die zweite Testreihe werden 20 g NaCH-Microprills in 1 1 vollentsalztem Wasser gelöst. Von dieser Lösung werden jeweils 50 g mit je 0,1 g, 0,25 g und 0,5 g der erfindungsgemäßen Formulierungen versetzt. Den Mischungen werden je 0,25 ml Mikroorganismen-Suspension zugesetzt. Nach 0 Minuten, 5 Minuten und 10 Minuten werden je 0,1 ml Probe entnommen und auf den Nährboden gegeben. Die so behandelten Nährböden werden bei Raumtemperatur 5 Tage bebrütet und das Wachstum der Mikroorganismen auf dem Nährboden beurteilt.
- Stabilität von PET-Flaschen:
   Die Flaschenstabilität wird in einem temperierten, 4 l fassenden Glasgefäß durchgeführt. Dazu werden 120 g NaOH-Microprills in 4 l vollentsalztem Wasser gelöst und 6 g der erfindungsgemäßen Formulierung zugegeben. Diese Lösung wird auf 60°C temperiert. In dieses Bad, das mittels einer Schlauchpumpe umgepumpt wird, werden die PET-Flaschen 15 Minuten getaucht, anschließend mit Frischwasser gründlich gespült und 10 Minuten mit 5 bar Druckluft beaufschlagt. Dieser Zyklus wird 25mal wiederholt. Die PET-Flaschen werden dann bezüglich optisches Aussehen und Rißbildung im Bodenbereich (Spannungsrißkorrosion) beurteilt.

In der nachstehenden Tabelle 1 sind die Beispiele 1 bis 8 (die angegebenen Komponentenmengen sind Gewichtsprozente) und die Testergebnisse (++ bedeutet gut, + bedeutet mäßig und -- bedeutet schlecht) zusammengefaßt:

## Patentansprüche

1. Mischungen von Alkoxylaten mit schaumdämpfender und desinfizierender Wirkung, bestehend im wesentlichen aus
A) 30 bis 70 Gew.-% von mindestens einem Alkoxylat aus der Gruppe bestehend aus
A1) Fettalkoholethoxylatpropoxylaten der allgemeinen Formel I
RO-(C₂H₄O)ₓ-(C₃H₆O)_{y}-H (I)
worin R ein Alkylrest oder Alkenylrest mit 6 bis 22 C-Atomen ist, x eine Zahl von 1 bis 10 und y eine Zahl von 1 bis 10 ist,
A2) Fettalkoholethoxylat-Mischformalen der allgemeinen Formel II
R¹O-(C₂H₄O)_{z}-CH₂-OR² (II)
worin R¹ ein Alkylrest oder Alkenylrest mit 6 bis 22 C-Atomen ist, z eine Zahl von 1 bis 10 und R² ein Alkylrest mit 1 bis 4 C-Atomen ist,
und
A3) endverschlossenen Fettalkoholalkoxylaten der Formel III
R³O-(C₂H₄O)ₐ-(C₃H₆O)_{b}-R⁴ (III)
worin R³ ein Alkylrest oder Alkenylrest mit 6 bis 22 C-Atomen ist, a eine Zahl von 2 bis 20, b eine Zahl von 0 bis 10 und R⁴ ein Alkylrest mit 1 bis 5 C-Atomen ist,
und
B) 30 bis 70 Gew.-% von mindestens einem Fettalkylpolyamin der allgemeinen Formel IV
worin R⁵ ein Alkylrest oder Alkenylrest mit 6 bis 22 C-Atomen ist, n eine ganze Zahl von 2 bis 6 und R⁶ H, ein Alkylrest oder Alkenylrest mit 6 bis 22 C-Atomen oder ein Rest -(CH₂)ₘ-NH₂ ist, in dem m eine ganze Zahl von 2 bis 6 bedeutet.

2. Mischungen nach Anspruch 1, bestehend im wesentlichen aus
A1) 10 bis 60 Gew.-% von mindestens einem Fettalkoholethoxylatpropoxylat der Formel I,
A2) 10 bis 60 Gew.-% von mindestens einem Fettalkoholethoxylat-Mischformal der Formel II und/oder
A3) 0 bis 60 Gew.-% von mindestens einem endverschlossenen Fettalkoholalkoxylat der Formel III, mit der Maßgabe, daß die Gesamtmenge der Komponenten A2 und A3 10 bis 60 Gew.-% beträgt, und
B) 30 bis 70 Gew.-% von mindestens einem Fettalkylpolyamin der Formel IV.

3. Mischungen nach Anspruch 1, bestehend im wesentlichen aus
A) 40 bis 60 Gew.-% und
B) 40 bis 60 Gew.-%.

4. Mischungen nach Anspruch 2, bestehend im wesentlichen aus
A1) 20 bis 40 Gew.-%,
A2) 20 bis 40 Gew.-% und/oder
A3) 0 bis 40 Gew.-%, mit der Maßgabe, daß die Gesamtmenge der Komponenten A2 und A3 20 bis 40 Gew.-% beträgt,
und
B) 40 bis 60 Gew.-%.

5. Mischungen nach einem oder mehreren der Ansprüche 1 bis 4, **dadurch gekennzeichnet, daß** in Formel I R ein Alkylrest oder Alkenylrest mit 8 bis 18 C-Atomen, x eine Zahl von 2 bis 7 und y eine Zahl von 2 bis 7 ist, daß in Formel II R¹ ein Alkylrest oder Alkenylrest mit 8 bis 18 C-Atomen und z eine Zahl von 2 bis 7 ist, daß in Formel III R³ ein Alkylrest oder Alkenylrest mit 8 bis 18 C-Atomen, a eine Zahl von 4 bis 15 und b eine Zahl von 0 bis 5 ist und daß in Formel IV R⁵ ein Alkylrest oder Alkenylrest mit 8 bis 18 C-Atomen, n 3 und R⁶ einen Rest -(CH₂)ₘ-NH₂ bedeutet, worin m 3 ist.

6. Verwendung der Mischungen nach einem oder mehreren der Ansprüche 1 bis 5 in wäßrigen Reinigungsflotten zur maschinellen Reinigung harter Oberflächen.

7. Verwendung der Mischungen nach einem oder mehreren der Ansprüche 1 bis 5 in wäßrigen Reinigungsflotten zur maschinellen Reinigung von Flaschen aus Glas oder Polyester.

## Claims

1. A mixture of alkoxylates having foam-suppressing and disinfecting action, consisting essentially of
A) from 30 to 70 % by weight, of at least one alkoxylate from the group consisting of
A1) fatty alcohol ethoxylate propoxylates of the formula I
RO-(C₂H₄O)ₓ-(C₃H₆O)_{y}-H (I)
where R is an alkyl radical or alkenyl radical having from 6 to 22 carbon atoms, x is a number from 1 to 10, and y is a number from 1 to 10,
A2) fatty alcohol ethoxylate mixed formals of the formula II
R¹O-(C₂H₄O)_{z}-CH₂-OR² (II)
where R¹ is an alkyl radical or alkenyl radical having from 6 to 22 carbon atoms, z is a number from 1 to 10, and R² is an alkyl radical having from 1 to 4 carbon atoms,
and
A3) end-capped fatty alcohol alkoxylates of the formula III
R³O-(C₂H₄O)ₐ-(C₃H₆O)_{b}-R⁴ (III)
where R³ is an alkyl radical or alkenyl radical having from 6 to 22 carbon atoms, a is a number from 2 to 20, b is a number from 0 to 10, and R⁴ is an alkyl radical having from 1 to 5 carbon atoms,
and
B) from 30 to 70 % by weight, of at least one fatty alkyl polyamine of the formula IV
where R⁵ is an alkyl radical or alkenyl radical having from 6 to 22 carbon atoms, n is an integer from 2 to 6, and R⁶ is H, an alkyl radical or alkenyl radical having from 6 to 22 carbon atoms, or a -(CH₂)ₘ-NH₂ radical, in which m is an integer from 2 to 6.

2. The mixture as claimed in claim 1 consisting essentially of
A1) from 10 to 60 % by weight, of at least one fatty alcohol ethoxylate propoxylate of the formula I,
A2) from 10 to 60 % by weight, of at least one tatty alcohol ethoxylate mixed formal of the formula II and/or
A3) from 0 to 60 % by weight, of at least one end-capped fatty alcohol alkoxylate of the formula III, with the proviso that the total amount of components A2 and A3 is from 10 to 60 % by weight, and
B) from 30 to 70 % by weight, of at least one fatty alkyl polyamine of the formula IV.

3. The mixture as claimed in claim 1 consisting essentially of
A) from 40 to 60 % by weight and
B) from 40 to 60 % by weight.

4. The mixture as claimed in claim 2 consisting essentially of
A1) from 20 to 40 % by weight,
A2) from 20 to 40 % by weight and/or
A3) from 0 to 40 % by weight, with the proviso that the total amount of components A2 and A3 is from 20 to 40 % by weight,
and
B) from 40 to 60 % by weight.

5. A mixture as claimed in one or more of claims 1 to 4, wherein, in formula I, R is an alkyl radical or alkenyl radical having from 8 to 18 carbon atoms, x is a number from 2 to 7 and y is a number from 2 to 7, in formula II, R¹ is an alkyl radical or alkenyl radical having from 8 to 18 carbon atoms and z is a number from 2 to 7, in formula III, R³ is an alkyl radical or alkenyl radical having from 8 to 18 carbon atoms, a is a number from 4 to 15 and b is a number from 0 to 5, and in formula IV, R⁵ is an alkyl radical or alkenyl radical having from 8 to 18 carbon atoms, n is 3 and R⁶ is a -(CH₂)ₘ-NH₂ radical, in which m is 3.

6. The use of the mixture as claimed in one or more of claims 1 to 5 in aqueous cleaning liquors for the mechanical cleaning of hard surfaces.

7. The use of the mixture as claimed in one or more of claims 1 to 5 in aqueous cleaning liquors for the mechanical cleaning of bottles made of glass or polyester.

## Revendications

1. Mélanges d'alcoxylates à effet antimousse et désinfectant, constitués essentiellement de
A) 30 à 70 % en poids d'au moins un alcoxylate choisi parmi
A1) les éthoxylate-propoxylates d'alcool gras de formule générale I
RO-(C₂H₄O)ₓ-(C₃H₆O)_{y}-H (I)
dans laquelle R est un groupe alkyle ou un groupe alcényle ayant de 6 à 22 atomes de carbone, x représente un nombre de 1 à 10 et y un nombre de 1 à 10,
A2) les aldéhydes formiques mixtes-éthoxylates d'alcool gras de formule générale II
R¹O-(C₂H₄O)_{z}-CH₂-OR² (II)
dans laquelle R¹ est un groupe alkyle ou un groupe alcényle ayant de 6 à 22 atomes de carbone, z représente un nombre de 1 à 10 et R² un groupe alkyle ayant de 1 à 4 atomes de carbone,
et
A3) les alcoxylates d'alcool gras fermés en bout de chaîne de formule III
R³O-(C₂H₄O)ₐ-(C₃H₆O)_{b}-R⁴ (III)
dans laquelle R³ est un groupe alkyle ou un groupe alcényle ayant de 6 à 22 atomes de carbone, a représente un nombre de 2 à 20, b un nombre de 0 à 10 et R⁴ un groupe alkyle ayant de 1 à 5 atomes de carbone,
et
B) 30 à 70 % en poids d'au moins une alkylpolyamine grasse de formule générale IV
dans laquelle R⁵ est un groupe alkyle ou un groupe alcényle ayant de 6 à 22 atomes de carbone, n représente un nombre entier de 2 à 6 et R⁶ H, un groupe alkyle ou un groupe alcényle ayant de 6 à 22 atomes de carbone ou un groupe -(CH₂)ₘ-NH₂, dans lequel m représente un nombre entier de 2 à 6.

2. Mélanges selon la revendication 1, constitués essentiellement de
A1) 10 à 60 % en poids d'au moins un éthoxylate-propoxylate d'alcool gras de formule I,
A2) 10 à 60 % en poids d'au moins un aldéhyde formique mixte-éthoxylate d'alcool gras de formule II et/ou
A3) 0 à 60 % en poids d'au moins un alcoxylate d'alcool gras fermé en bout de chaîne de formule III, avec la condition que la quantité totale des composants A2 et A3 s'élève à entre 10 et 60 % en poids, et
B) 30 à 70 % en poids d'au moins une alkylpolyamine grassse de formule IV.

3. Mélanges selon la revendication 1, constitués essentiellement de
A) 40 à 60 % en poids et
B) 40 à 60 % en poids.

4. Mélanges selon la revendication 2, constitués essentiellement de
A1) 20 à 40 % en poids,
A2) 20 à 40 % en poids et/ou
A3) 0 à 40 % en poids avec la condition que la quantité totale des composants A2 et A3 s'élève à entre 20 et 40 % en poids,
et
B) 40 à 60 % en poids.

5. Mélanges selon une ou plusieurs des revendications 1 à 4, **caractérisés en ce que** dans la formule I, R représente un groupe alkyle ou un groupe alcényle ayant de 8 à 18 atomes de carbone, x représente un nombre de 2 à 7 et y un nombre de 2 à 7, **en ce que** dans la formule II, R¹ représente un groupe alkyle ou un groupe alcényle ayant de 8 à 18 atomes de carbone et z un nombre de 2 à 7, **en ce que** dans la formule III, R³ représente un groupe alkyle ou un groupe alcényle ayant de 8 à 18 atomes de carbone, a représente un nombre de 4 à 15 et b un nombre de 0 à 5 et **en ce que** dans la formule IV, R⁵ représente un groupe alkyle ou un groupe alcényle ayant de 8 à 18 atomes de carbone, n 3 et R⁶ un groupe -(CH₂)ₘ-NH₂, dans lequel m est 3.

6. Utilisation des mélanges selon une ou plusieurs des revendications 1 à 5 dans des bains de lavage aqueux pour le lavage en machine de surfaces dures.

7. Utilisations des mélanges selon une ou plusieurs des revendications 1 à 5 dans des bains de lavage aqueux pour le lavage en machine de surfaces de verre ou de polyester.
